# EUROPÄISCHE PATENTSCHRIFT

(11) **EP 1 640 825 B1**
(45) Veröffentlichungstag und Bekanntmachung des Hinweises auf die Patenterteilung: **05.11.2008**
(21) Anmeldenummer: 04022885.0
(22) Anmeldetag: 24.09.2004
(51) Int. Cl.: G05B 19/042, G05B 19/418, G08B 17/00, H01R 13/00

(54) **Adressierung eines elektrischen Moduls mittels Verriegelung**
Adressing of an electrical module by a locking mechanism
Adressage d'un module électrique avec un dispositif de verrouillage

(43) Veröffentlichungstag der Anmeldung: 29.03.2006
(73) Patentinhaber: SIEMENS AKTIENGESELLSCHAFT, 80333 München (DE)
(72) Erfinder: Hammer, Jörg, 6331 Hünenberg (CH); Hindermann, Jörg, 8805 Richterswil (CH); Jandl, Josef, 6300 Zug (CH); Jost, Fritz, 8932 Mettmenstetten (CH)

(56) Entgegenhaltungen:
- EP-A- 0 362 985
- EP-A- 0 546 401
- US-A- 5 818 334

## Beschreibung

Die im folgenden beschriebenen Ausführungsbeispiele betreffen eine elektrische Einrichtung mit einem elektrischen Modul zur Kommunikation zwischen dem Modul und einer anderen elektrischen Einrichtung.

Eine solche elektrische Einrichtung kommt beispielsweise in komplexen technischen Systemen, wie z. B. Heizungs-, Lüftungs- und Klimaanlagen, Zutritts- und Feuerüberwachungssysteme oder allgemein Gebäudeautomatisationsanlagen zur Anwendung. EP 1 211 582 beschreibt eine Gebäudeautomatisationsanlage, bei der eine Vielzahl sogenannter Feldgeräte, wie z. B. Sensoren und Stellglieder, zu bedienen ist. Einzelne Anlagenteile kommunizieren in einer solchen Gebäudeautomatisationsanlage über Ein- und Ausgabemodulsysteme, im folgenden I/O Modulsysteme genannt, und ein oder mehrere Bussysteme.

Die I/O Modulsysteme bilden die Schnittstellen zwischen den Feldgeräten und anderen Anlagenteilen. Sie dienen zum Umsetzen von Bussignalen einer Automationsstation in Signale für die Feldgeräte und umgekehrt. Die I/O Modulsysteme sind üblicherweise auf Installationsleisten montiert und in Schaltschränken untergebracht. Bei der Installation eines I/O Modulssystems wird zuerst ein Sockel auf die Installationsleiste montiert und dann das elektrische I/O Modul auf den Sockel befestigt und elektrisch kontaktiert.

Die Kommunikation über ein Bussystem erfordert typischerweise, dass die einzelnen Feldgeräte und I/O Module adressierbar sind. In der genannten EP 1 211 582 B1 erfolgt die Adressierung mit Hilfe von an einem I/O Modul einstellbaren Kommunikationsadressen, die in einem nichtflüchtigen Speichermodul (z. B. einem Nonvolatile Random Access Memory (NVRAM)) des I/O Moduls gespeichert sind.

Bei von einem Sockel zu lösenden elektrischen Einheiten oder Modulen besteht generell die Gefahr, dass bei der Wartung oder dem Austausch von defekten elektrischen Modulen die elektrischen Module vertauscht werden. Dies kann beispielsweise dazu führen, dass ein elektrisches Modul mit einer im System bekannten Adresse nach der Wartung in einem "falschen" Sockel steckt und damit einem anderen Feldgerät zugeordnet ist. Dies kann zu einer Fehlfunktion des Systems führt. Um diese Gefahr zu beheben, beschreibt EP 592 923 A1 eine elektrische Einrichtung mit einer mechanischen Schlüssel-Schloss Einrichtung. Nur das elektrische Modul mit dem passenden Schlüssel passt in das Schloss des Sockels.

Die in EP 592 923 A1 beschriebene Schlüssel-Schloss Einrichtung erfordert, dass unter Umständen mehrere elektrische Module auf den Sockel gesteckt werden, bis das Modul mit dem passenden Schlüssel in das Schloss des Sockels passt. Dies kann unter Umständen einen erhöhten Zeitaufwand erfordern.

Eine Einrichtung der im Oberbegriff des Anspruchs 1 genannten Art ist aus EP 0 362 985 A bekannt.

Ein Aspekt der im folgenden beschriebenen Ausführungsbeispiele betrifft daher eine elektrische Einrichtung, die auf eine alternative Weise verhindert, dass nach einer Wartung oder Reparatur eine Systemfehlfunktion auftritt. Eine solche elektrische Einrichtung besteht aus einem elektrischen Modul zur Kommunikation zwischen dem elektrischen Modul und einer anderen elektrischen Einrichtung. Ein Identifikationsgeber ist vorhanden, der eine erste Stellung, in der das elektrische Modul in einem nicht operativen Zustand ist, und eine zweite Stellung hat, in der das elektrische Modul in einem operativen Zustand ist. Ein Identifikationsaufnehmer ist vorhanden, der mit dem Identifikationsgeber in der zweiten Stellung zusammen wirkt, um eine vom Identifikationsgeber definierte Information auszuwerten.

In einem Ausführungsbeispiel hat die elektrische Einrichtung einen Sockel, der das elektrische Modul entnehmbar aufnimmt und elektrisch kontaktiert. Der Sockel enthält dabei den Identifikationsgeber.

Die elektrische Einrichtung ermöglicht ein alternatives Adressierungskonzept. Bei bekannten Systemen wird beispielsweise einem entnehmbaren I/O Modul eine Adresse zugeteilt und im Modul gespeichert. Bei der hier beschriebenen elektrischen Einrichtung ist dagegen der Ort des fest installierten Sockels oder die Verkabelung zum Sockel adressiert, da sich der Informationsgeber am Sockel befindet. Es erfolgt demnach keine direkte Adressierung des entnehmbaren I/O Moduls. Erst wenn das Modul in den Sockel gesteckt und kontaktiert ist, ist die Adresse oder die Funktion des I/O Moduls an diesem Ort festgelegt, z. B. als Bindeglied zu einem Temperatursensor.

Diese und andere Aspekte, Vorteile und neue Merkmale der im folgenden beschriebenen Ausführungsbeispiele werden in der nachfolgenden detaillierten Beschreibung mit Bezug auf die Zeichnungen erläutert. In den Zeichnungen haben gleiche Elemente die gleichen Bezugszeichen.
Figur 1 zeigt den prinzipiellen Aufbau eines Ausführungsbeispiels einer Anordnung zur Überwachung, Steuerung und/oder Regelung einer betriebstechnischen Anlage eines Gebäudes,
Figuren 2.1 und 2.2 zeigen schematisch ein Ausführungsbeispiel einer elektrischen Einrichtung in verschiedenen Installationszuständen,
Figur 3 zeigt schematisch ein Ausführungsbeispiel eines Teils eines elektrischen Moduls der elektrischen Einrichtung mit einem Informationsgeber und einem Informationsaufnehmer,
Figur 4 zeigt den Ausschnitt gemäss Figur 3, bei dem der Informationsgeber in Kontakt mit dem Informationsaufnehmer ist, und
Figuren 5 und 6 illustrieren schematisch ein Ausführungsbeispiel für das Zusammenwirken von Informationsgeber und Informationsaufnehmer.

Die Beschreibung der verschiedenen Ausführungsbeispiele einer elektrischen Einrichtung erfolgt im folgenden mit Bezug auf ein Gebäudeautomationssystem. Der Fachmann wird jedoch erkennen, dass die Merkmale der elektrischen Einrichtung generell in jedem System zur Anwendung kommen können, in dem der Ort der elektrischen Einrichtung innerhalb des Systems für die Funktion des Systems ausschlaggebend ist, wie z. B. bei einem Gefahrenmeldesystem für Gebäude und Anlagen, in einem elektrischen Gerät (z. B. einem Computer), oder in einer elektronischen Einrichtung eines Fahrzeugs oder Flugzeugs.

Figur 1 zeigt in einer schematischen Darstellung den prinzipiellen Aufbau eines Ausführungsbeispiels einer Anordnung zur Überwachung, Steuerung und/oder Regelung eines Gebäudeautomationssystems. Im illustrierten Ausführungsbeispiel verbindet ein Kommunikationsmedium 1 Einheiten 2, 3 und eine elektrische Einrichtung 6, um eine Kommunikation mit und zwischen diesen Anlagenteilen zu ermöglichen. Der Fachmann erkennt, dass in einer solchen Anordnung mehrere elektrische Einrichtungen 6 an das Kommunikationsmedium 1 angeschlossen sein können, wie in Figur 1 angedeutet (...).

In Figur 1 ist ein Ausführungsbeispiel der elektrischen Einrichtung 6 zur Illustration detaillierter gezeigt. Wie unten noch detaillierter beschrieben, zeigt Figur 1 die elektrische Einrichtung 6 in einem Servicezustand. Die elektrische Einrichtung 6 enthält ein elektrisches Modul 8 und kann als integrierte Einheit direkt an das Kommunikationsmedium 1 angeschlossen sein. Ein Identifikationsgeber 14 ist vorhanden, der eine erste Stellung, in der das elektrische Modul 8 in einem nicht operativen Zustand ist, und eine zweite Stellung hat, in der das elektrische Modul 8 in einem operativen Zustand ist. Ausserdem ist ein Identifikationsaufnehmer 20 vorhanden, der mit dem Identifikationsgeber in der zweiten Stellung zusammen wirkt, um eine vom Identifikationsgeber definierte Information auszuwerten.

In einem anderen Ausführungsbeispiel, das in Figur 1 gezeigt ist, enthält die elektrische Einrichtung 6 zwei Komponenten, nämlich das elektrischen Modul 8 und einen Sockel 12, der das elektrische Modul 8 entnehmbar aufnimmt und elektrisch kontaktiert, um eine Kommunikation zwischen dem elektrischen Modul 8 und anderen elektrischen Einrichtungen zu ermöglichen. Der Sockel 12 enthält den Identifikationsgeber 14, der eine erste und zweite Stellung hat. In der ersten Stellung ist das elektrische Modul 8 im Sockel 12 nicht operativ installiert. In der zweiten Stellung ist das elektrische Modul 8 im Sockel 12 operativ installiert. Das elektrische Modul 8 enthält den Identifikationsaufnehmer 20, der mit dem Identifikationsgeber 14 in der zweiten Stellung zusammen wirkt, um die vom Identifikationsgeber 14 definierte Information auszuwerten.

In einem Ausführungsbeispiel sind die Einheiten 2, 3 je ein Regel- und/oder Steuergerät, und die elektrische Einrichtung 6 ist ein I/O Modul, das zur Steuerung und Adaption von daran verbundenen Feldgeräten 5 dient. Die elektrische Einrichtung 6 kann in einem Ausführungsbeispiel über ein weiteres Bussystem mit anderen I/O Modulen verbunden sein, wie in Figur 1 angedeutet ist (...). Ausserdem kann die elektrische Einrichtung 6 eine Bedieneinrichtung 10 für eine Benutzerschnittstelle haben. In einer Variante der elektrischen Einrichtung 6 umfasst die Bedieneinrichtung 10 auch einen Anschluss für ein Bildschirmterminal oder einen mobilen Computer. In einem Ausführungsbeispiel der in Figur 1 gezeigten Anordnung ist die Einheit 2 über ein weiteres Kommunikationsmedium 18 mit einem ihm übergeordneten System, beispielsweise mit einer Zentrale, verbunden. Bei Bedarf ist die Einheit 3 mit einem Bildschirmterminal oder einem Computer 4 verbunden.

Die in der Anordnung einsetzbaren Bussysteme und Technologien sind beispielsweise LON oder LonWorks™ der Firma ECHELON, der Europäische Installationsbus EIB oder der nach deutscher Norm DIN 19245 definierte PROFIBUS. Grundsätzlich sind anstelle des Bussystems oder in Ergänzung dazu auch optische und hybride Datenkommunikationskanäle oder ein Funknetz einsetzbar, beispielsweise ein Glasfasernetz oder ein zellulares Funktelefonnetz, wie etwa GSM oder UMTS.

Die elektrische Einrichtung 6 hat mehrere Anschlussstellen A, B für die Feldgeräte 5. Grundsätzlich ist die Anzahl der implementierten Anschlussstellen pro elektrische Einrichtung 6 in weiten Grenzen wählbar.

Die Anschlussstellen A, B sind grundsätzlich identisch aufgebaut und universal als Eingabeport und als Ausgabeport einsetzbar, z. B. bidirektional und für analoge und digitale Signale. Die Anschlussstelle A, B kann jeweils mehrere Anschlusspunkte (z. B. 4) für das Feldgerät 5 haben. Die universelle Anschlussstelle A, B ist also für eine Vielzahl von Feldgerättypen einsetzbar und zwar für Sensoren oder Aktuatoren, also für Feldgeräte mit Analog-Eingabe, Analog-Ausgabe, Digital-Eingabe oder Digital-Ausgabe, jeweils mit oder ohne Speisung über die Anschlussstelle A oder B. Das Feldgerät 5 kann beispielsweise ein Sensor zur Erfassung einer Prozessgrösse oder ein Stellantrieb zur Beeinflussung einer Prozessgrösse sein. So können beispielsweise an die Anschlussstellen A, B ein Temperaturfühler, ein Feuchtefühler, ein Stellantrieb für eine Lüftungsklappe, ein Gas-Sensor, ein Schalter oder ein Stellglied mit Positionsrückmeldung angeschlossen sein.

Zum Zweck einer tiefer gehenden Beschreibung zeigen die Figuren 2.1 und 2.2 ein Ausführungsbeispiel der elektrischen Einrichtung 6 in verschiedenen Installationszuständen, nämlich in einem nicht installierten Zustand (Figur 2.1) und einem installierten Zustand (Figur 2.2). Im nicht installierten Zustand ist, wie in Figur 2.1 gezeigt, das elektrische Modul 8 nicht auf den Sockel 12 montiert. In diesem Zustand ist der Informationsgeber 14 nicht in Kontakt mit dem Informationsaufnehmer 20 des elektrischen Moduls 8. In Figur 2.2 ist das elektrische Modul 8 auf den Sockel 12 montiert und elektrisch kontaktiert. Der Informationsgeber 14 ist in diesem Zustand in Kontakt mit dem Informationsaufnehmer 20.

In einem Ausführungsbeispiel können der Informationsgeber 14 und der Informationsaufnehmer 20 so ausgeführt sein, dass diese das elektrische Modul 8 mechanisch verriegeln, wenn der Informationsgeber 14 in Kontakt mit dem Informationsaufnehmer 20 ist. Sobald beispielsweise ein Servicetechniker den Kontakt unterbricht, erkennt das elektrische Modul 8, dass sein Betrieb unterbrochen werden soll und schaltet sich automatisch ab. Das elektrische Modul 8 kann dann sicher und gefahrlos aus dem Sockel 12 entnommen werden.

In einem Ausführungsbeispiel kann die elektrische Einrichtung 6 ausserdem einen Servicezustand einnehmen, wie z. B. in Figur 1 angedeutet. In diesem Zustand ist der Informationsgeber 14 ebenfalls nicht in Kontakt mit dem Informationsaufnehmer 20. Das elektrische Modul 8 befindet sich im Sockel 12, ist jedoch nicht mehr in elektrischem Kontakt mit dem Sockel 12. Durch die Trennung des elektrischen Moduls 8 vom Sockel 12 und damit von den Feldgeräten 5 können diese von einem Servicetechniker sicher und gefahrlos überprüft und gewartet werden. Da das elektrische Modul 8 und der Informationsgeber 14 mechanisch mit dem Sockel 12 verbunden bleiben, ist die Gefahr einer Verwechslung beim Wiedereinsetzen mit anderen baugleichen Komponenten ausgeschlossen oder zumindest wesentlich reduziert.

Figur 3 und 4 zeigen schematisch und vereinfacht einen Teil des elektrischen Moduls 8, um ein Ausführungsbeispiel prinzipiell zu erläutern. Der gezeigte Teil des elektrischen Moduls 8 geht aus einem theoretischen Schnitt durch das elektrische Modul 8 hervor, der so gelegt ist, dass eine nähere Umgebung des Informationsaufnehmers 20 sichtbar ist. Der Fachmann erkennt, dass es sich dabei nur um ein prinzipielles Ausführungsbeispiel handelt und unter Umständen zusätzliche und/oder andere Elemente vorteilhaft sein können, um die gewünschten mechanischen oder elektrischen Funktionalitäten zu erreichen.

Wie in Figur 3 angedeutet besteht das elektrische Modul 8 aus einem Gehäuse 26, das den Informationsaufnehmer 20 enthält. Von aussen betrachtet erscheint in einem Ausführungsbeispiel ein Teil des Informationsaufnehmers 20 als Buchse. Ausserhalb des Gehäuses 26 ist der Informationsgeber 14 angedeutet, der in einem Ausführungsbeispiel als Stecker ausgebildet ist, der in die Buchse des Informationsaufnehmers 20 passt. Innerhalb des Gehäuses 26 befindet sich eine Leiterplatte 21 mit einem Kontaktfeld 22. Ein Kontaktelement 24 hat einen Kontaktpunkt 28 und ist direkt oder indirekt mit dem Gehäuse 26 verbunden. In Figur 3 ist der Informationsgeber 14 nicht in Kontakt mit dem Informationsaufnehmer 20 und der Kontaktpunkt 28 berührt das Kontaktfeld 22 nicht. Die elektrische Einrichtung 6 befindet sich daher entweder im nicht installierten Zustand oder im Servicezustand.

Figur 4 zeigt einen Teil des elektrischen Moduls 8 im installierten Zustand der elektrischen Einrichtung 6. In diesem Zustand ist der Informationsgeber 14 in Kontakt mit dem Informationsaufnehmer 20. Der Informationsgeber 14 übt dabei eine Kraft auf das Kontaktelement 24 aus und drückt das Kontaktelement 24 und damit auch den Kontaktpunkt 28 in Richtung der Leiterplatte 21. In diesem Zustand berührt der Kontaktpunkt 28 das Kontaktfeld 22. Der Informationsgeber 14 stellt daher einen elektrischen Kontakt her, der das elektrische Modul 8 in einen vorbestimmten Zustand versetzt. Der vorbestimmte Zustand kann in einem Ausführungsbeispiel eine oder mehrere Funktionalitäten oder die Zuordnung einer Adresse beinhalten. In einem anderen Ausführungsbeispiel kann der vorbestimmte Zustand eine Kombination aus Funktionalität und Adresse sein.

Das Kontaktelement 24 ist in einem Ausführungsbeispiel eine Blattfeder aus einem elektrisch leitfähigen Material, z. B. Kupfer, eine Kupferlegierung oder Federstahl.

Die Blattfeder ist so am Gehäuse 26 befestigt, dass sie im Ruhezustand, wie in Figur 3 gezeigt, keinen Kontakt mit dem Kontaktfeld 22 hat und an einem Vorsprung 30 anliegt. Erst der Informationsgeber 14 drückt die Blattfeder vom Vorsprung 30 weg und den Kontaktpunkt 28 gegen das Kontaktfeld 22, so dass ein elektrischer Kontakt entsteht. Sobald der Informationsgeber 14 wieder aus dem Informationsaufnehmer 20 entfernt ist, wird der Kontakt unterbrochen und das Kontaktelement 24 nimmt am Vorsprung 30 den Ruhezustand ein.

In einem Ausführungsbeispiel der elektrischen Einrichtung 6 hat die Leiterplatte 21 mehrere Kontaktfelder 22. Jedem Kontaktfeld 22 ist in diesem Ausführungsbeispiel ein Kontaktpunkt 28 zugeordnet. Die Anzahl der Kontaktfelder 22 ist demnach gleich der Anzahl der Kontaktpunkte 28. Die Anzahl der Kontaktfelder 22 und der entsprechenden Kontaktpunkte 28 ist in weiten Grenzen wählbar und auf gewünschte Funktionalität, zulässige Modulkosten und Platzbedarf abzustimmen. In einem Ausführungsbeispiel für eine Anwendung in Gebäudeautomatisationsanlagen werden typischerweise acht oder zehn Kontaktsstellen pro elektrische Einrichtung 6 verwirklicht.

Das in Figur 3 und Figur 4 erläuterte Prinzip gilt für jede Kontaktstelle. Der Informationsgeber 14 ist entsprechend der Anzahl der Kontaktfelder 22 und der Kontaktpunkte 28 konfiguriert. Das heisst, der Informationsgeber 14 hat in einem Ausführungsbeispiel eine entsprechende Anzahl von "Plätzen", die entweder durch ein Element oder eine Freistelle belegt sind. Ein Element drückt auf ein Kontaktelement 24, während eine Freistelle auf kein Kontaktelement 24 drückt. Jede Kontaktstelle kann also offen oder geschlossen sein, abhängig davon, ob der Informationsgeber 14 auf ein Kontaktelement 24 drückt oder nicht. Mit einer beispielsweise gewählten Anzahl von acht Kontaktstellen lassen sich z. B. 127 Adressen oder Funktionen, oder eine Kombination aus Adressen und Funktionen codieren. Der Informationsgeber 14 hat in einem Ausführungsbeispiel mindestens zwei Elemente, damit sich eine Situation, in der der Informationsgeber 14 eingesteckt ist, von einer Situation, in der der Informationsgeber 14 nicht eingesteckt ist, unterscheiden lässt.

Figuren 5 und 6 illustrieren schematisch ein Ausführungsbeispiel für das Zusammenwirken von Informationsgeber 14 und Informationsaufnehmer 20. Figur 5 zeigt den Informationsgeber 14, der um eine Achse 32 schwenkbar ist und acht Kontaktelemente 24 hat. Die Kontaktelemente 24 berühren im Ruhezustand die acht Kontaktfelder 22 auf der Platine 21 nicht. Der Informationsgeber 14 hat einen Körper 34 und vom Körper 34 abstehende Elemente Ti, i = 1, 2, 3 .... Im gezeigten Ausführungsbeispiel könnte der Informationsgeber 14 acht Elemente T1, T2, T3, T4, T5, T6, T7, T8 haben, er hat jedoch keine Elemente an den Stellen zwischen den Elementen T3, T4 und T4, T5. Das heisst, die Elemente T4, T6 sind nicht vorhanden; sie sind deshalb in Figur 6 durch unterbrochene Linien gezeigt. In Figur 6 ist der Informationsgeber 14 eingeschwenkt. Die Elemente T1, T2, T3, T5, T7, T8 drücken die entsprechenden Kontaktelemente 24 an die Kontaktfelder 22. Die Kontaktelemente 24, denen keine Elemente (hier T4 und T6) gegenüberstehen, werden nicht an die Kontaktfelder 22 gedrückt.

In einem Ausführungsbeispiel sind spezielle Vorkehrungen getroffen, damit zum Beispiel das elektrische Modul 8 beim Einsetzen bzw. Entfernen des Informationsgebers 14 keine falsche Adressen oder Funktionen interpretiert. Beim Einsetzen, zum Beispiel, kommt das Element T1 zuerst in Kontakt mit einem Kontaktelement 24. Erst danach kommen die verbleibenden Elemente in Kontakt mit den ihnen zugeordneten Kontaktelementen 24. Um während dieser Zeit, undefinierte Zustände zu vermeiden, schliesst in einem Ausführungsbeispiel erst das Element T8 den Stromkreis. Das heisst, erst wenn der Informationsgeber 14 ganz eingeführt ist, erhält das Modul 8 Strom. Zusätzlich zur Funktion den Stromkreis zu schliessen, kann in einem Ausführungsbeispiel das Element T8 etwas kürzer sein als die anderen Elemente T1-T7. Dadurch kann zusätzlich sichergestellt werden, dass das Element T8 erst dann auf ein Kontaktelement 24 drückt, wenn alle anderen Elemente T1-T7 bereits in ihrer endgültigen Position sind.

Die beschriebene elektrische Einrichtung 6 ermöglicht es, den Ort der elektrischen Einrichtung 6 zu adressieren oder die Funktionalität der elektrischen Einrichtung 6 an diesem Ort festzulegen. Dazu kann der Informationsgeber 14 für jeden Ort individuell mittels der Elemente T1-T8 codiert werden. Eine solche Codierung kann in einem Ausführungsbeispiel eine Reset-Funktion enthalten, durch die das elektrische Modul 8 in einen Ausgangszustand versetzt werden kann. Zusätzlich ermöglicht das Zusammenwirken des Informationsgebers 14 und des Informationsaufnehmers 20 eine mechanische Verriegelung des elektrischen Moduls 8. Dadurch ergibt sich in einem Ausführungsbeispiel eine Art Hauptschalterfunktion, da sich das elektrische Modul 8 automatisch abschaltet, sobald der Informationsgeber 14 aus dem Informationsaufnehmer 20 entfernt wird.

## Patentansprüche

1. Elektrische Einrichtung (6) mit einem elektrischen Modul (8) zur Kommunikation zwischen dem elektrischen Modul (8) und einer anderen elektrischen Einrichtung,
wobei ein Identifikationsgeber (14) vorhanden ist, der eine erste Stellung hat, in der das elektrische Modul (8) in einem nicht operativen Zustand ist, und der eine zweite Stellung hat, in der das elektrische Modul (8) in einem operativen Zustand ist, und
wobei ein Identifikationsaufnehmer (20) vorhanden ist, der mit dem Identifikationsgeber (14) in der zweiten Stellung zusammen wirkt, um eine vom Identifikationsgeber (14) definierte Information auszuwerten, **dadurch gekennzeichnet,**
**dass** der Identifikationsgeber (14) als Stecker ausgebildet ist, und der Identifikationsaufnehmer (20) als Buchse ausgebildet ist, um mindestens einen Teil des Identifikationsgebers (14) aufzunehmen.

2. Elektrische Einrichtung (6) nach Anspruch 1, bei der ein Sockel (12) vorhanden ist, der das elektrische Modul (8) entnehmbar aufnimmt und elektrisch kontaktiert.

3. Elektrische Einrichtung (6) nach Anspruch 2, bei der der Identifikationsgeber (14) am Sockel (12) angeordnet ist.

4. Elektrische Einrichtung (6) nach Anspruch 3, bei der das elektrische Modul (8) im nicht operativen Zustand nicht im Sockel (12) operativ installiert ist, und im operativen Zustand im Sockel (12) operativ installiert ist.

5. Elektrische Einrichtung (6) nach einem der vorhergehenden Ansprüche 1 bis 4, bei der die Information eine Adresse für das elektrische Modul (8) definiert, um das elektrische Modul (8) in einem System zu identifizieren.

6. Elektrische Einrichtung (6) nach einem der vorhergehenden Ansprüche 1 bis 4, bei der die Information einen vorbestimmten operativen Zustand für das elektrische Modul (8) definiert.

7. Elektrische Einrichtung (6) nach Anspruch 1, bei der der Stecker Elemente (T1 - T8) hat, die mit Kontaktelementen (24) des Identifikationsaufnehmers (20) zusammen wirken.

8. Elektrische Einrichtung (6) nach Anspruch 1, bei der der Stecker eine Kombination aus Elementen (T1 - T8) und Freistellen enthält, die mit Kontaktelementen (24) des Identifikationsaufnehmers (20) zusammen wirkt.

9. Elektrische Einrichtung (6) nach einem der Ansprüche 1 bis 9, bei der der Identifikationsaufnehmer (20) Blattfedern als Kontaktelemente (24) enthält.

10. Elektrische Einrichtung (6) nach einem der Ansprüche 8 bis 10, bei der der Identifikationsgeber (14) und der Identifikationsaufnehmer (20) eine Verriegelung bewirken, die das elektrische Modul (8) mechanisch verriegelt.

11. Elektrische Einrichtung (6) nach Anspruch 11, bei der das elektrische Modul (8) abschaltet, wenn sich die Verriegelung löst.

12. Elektrische Einrichtung (6) nach einem der vorhergehenden Ansprüche 2 bis 12, bei der der Identifikationsgeber (14) beweglich am Sockel (12) befestigt ist.

## Claims

1. Electrical device (6) having an electrical module (8) for the purpose of communicating between the electrical module (8) and another electrical device,
an identification transmitter (14) being provided which has a first position, in which the electrical module (8) is in a non-operative state, and which has a second position, in which the electrical module (8) is in an operative state, and
an identification pick-up (20) being provided which interacts with the identification transmitter (14) in the second position in order to evaluate information defined by the identification transmitter (14), **characterized**
**in that** the identification transmitter (14) is in the form of a plug, and the identification pick-up (20) is in the form of a socket in order to accommodate at least part of the identification transmitter (14).

2. Electrical device (6) according to Claim 1, in which a base (12) is provided which accommodates the electrical module (8) such that it can be removed and makes electrical contact with it.

3. Electrical device (6) according to Claim 2, in which the identification transmitter (14) is arranged on the base (12).

4. Electrical device (6) according to Claim 3, in which the electrical module (8), in the non-operative state, is not installed in an operative manner in the base (12) and, in the operative state, is installed in an operative manner in the base (12).

5. Electrical device (6) according to one of the preceding Claims 1 to 4, in which the information defines an address for the electrical module (8) in order to identify the electrical module (8) in a system.

6. Electrical device (6) according to one of the preceding Claims 1 to 4, in which the information defines a predetermined operative state for the electrical module (8).

7. Electrical device (6) according to Claim 1, in which the plug has elements (T1 - T8) which interact with contact elements (24) of the identification pick-up (20).

8. Electrical device (6) according to Claim 1, in which the plug contains a combination of elements (T1 - T8) and free locations which interacts with contact elements (24) of the identification pick-up (20).

9. Electrical device (6) according to one of Claims 1 to 9, in which the identification pick-up (20) contains leaf springs in the form of contact elements (24).

10. Electrical device (6) according to one of Claims 8 to 10, in which the identification transmitter (14) and the identification pick-up (20) bring about latching which mechanically latches the electrical module (8).

11. Electrical device (6) according to Claim 11, in which the electrical module (8) is switched off if the latching is released.

12. Electrical device (6) according to one of the preceding Claims 2 to 12, in which the identification transmitter (14) is fixed to the base (12) such that it can move.

## Revendications

1. Dispositif électrique (6) avec un module électrique (8) pour la communication entre le module électrique (8) et un autre dispositif électrique,
- un générateur d'identification (14) étant présent, lequel a une première position dans laquelle le module électrique (8) est dans un état non opérationnel, et une deuxième position dans laquelle le module électrique (8) est dans un état opérationnel, et
- un récepteur d'identification (20) étant présent, lequel coopère avec le générateur d'identification (14) dans la deuxième position pour évaluer une information définie par le générateur d'identification, **caractérisé en ce que**
le générateur d'identification (14) se présente sous la forme d'un élément mâle et le récepteur d'identification (20), sous la forme d'un élément femelle pour recevoir au moins une partie du générateur d'identification (14).

2. Dispositif électrique (6) selon la revendication 1, dans lequel un socle (12) est présent, lequel reçoit le module électrique (8) de manière amovible et établit un contact électrique avec celui-ci.

3. Dispositif électrique (6) selon la revendication 2, dans lequel le générateur d'identification (14) est situé sur le socle (12).

4. Dispositif électrique (6) selon la revendication 3, dans lequel le module électrique (8) n'est pas installé de manière opérationnelle dans le socle (12) à l'état non opérationnel et est installé de manière opérationnelle dans le socle (12) à l'état opérationnel.

5. Dispositif électrique (6) selon l'une des revendications précédentes 1 à 4, dans lequel l'information définit une adresse pour le module électrique (8) pour identifier le module électrique (8) dans un système.

6. Dispositif électrique (6) selon l'une des revendications précédentes 1 à 4, dans lequel l'information définit un état opérationnel prédéterminé pour le module électrique (8).

7. Dispositif électrique (6) selon la revendication 1, dans lequel l'élément mâle a des éléments (T1 - T8) qui coopèrent avec des éléments de contact (24) du récepteur d'identification (20).

8. Dispositif électrique (6) selon la revendication 1, dans lequel l'élément mâle contient une combinaison d'éléments (T1 - T8) et des emplacements libres qui coopèrent avec des éléments de contact (24) du récepteur d'identification (20).

9. Dispositif électrique (6) selon l'une des revendications 1 à 9, dans lequel le récepteur d'identification (20) contient des ressorts à lame en tant qu'éléments de contact (24).

10. Dispositif électrique (6) selon l'une des revendications 8 à 10, dans lequel le générateur d'identification (14) et le récepteur d'identification (20) ont pour effet un verrouillage qui verrouille mécaniquement le module électrique (8).

11. Dispositif électrique (6) selon la revendication 11, dans lequel le module électrique (8) s'arrête si le verrouillage est déverrouillé.

12. Dispositif électrique (6) selon l'une des revendications précédentes 2 à 12, dans lequel le générateur d'identification (14) est fixé de manière mobile au socle (12).
